# EUROPÄISCHE PATENTSCHRIFT

(11) **EP 3 563 017 B1**
(45) Veröffentlichungstag und Bekanntmachung des Hinweises auf die Patenterteilung: **25.11.2020**
(21) Anmeldenummer: 18723743.3
(22) Anmeldetag: 27.04.2018
(51) Int. Cl.: E04G 5/08, E04G 1/15, E04G 7/34, E04G 7/30

(54) **GERÜSTBELAG UND VERFAHREN ZU DESSEN HERSTELLUNG**
SCAFFOLD BOARD AND METHOD FOR PRODUCING SUCH A SCAFFOLD BOARD
PLANCHE D'ECHAFAUDAGE ET PROCEDE DE FABRICATION DELADITE PLANCHE D'ECHAFAUDAGE

(30) Priorität: 04.05.2017 DE 102017207531
(43) Veröffentlichungstag der Anmeldung: 06.11.2019
(73) Patentinhaber: Peri GmbH, 89264 Weissenhorn (DE)
(72) Erfinder: GAISER, André, 89264 Weißenhorn (DE); LEDER, Christian, 89346 Bibertal/Bühl (DE); ANDREE, Jürgen, 89233 Neu-Ulm (DE)
(74) Vertreter: K & H Bonapat Patentanwälte Koch · von Behren & Partner mbB
(86) Internationale Anmeldenummer: PCT/EP2018/060826
(87) Internationale Veröffentlichungsnummer: WO 2018/202561

(56) Entgegenhaltungen:
- WO-A1-2010/126446
- DE-U1- 9 305 732
- JP-A- H10 238 131
- US-A- 2 335 046

## Beschreibung

Die Erfindung betrifft einen Gerüstbelag, gemäß Anspruch 1, wie dieser bei Gerüsten, insbesondere Baugerüsten, als begehbare Arbeitsplattform eingesetzt wird. Darüber hinaus betrifft die Erfindung ein Verfahren, gemäß Anspruch 9, zur Herstellung eines solchen Gerüstbelags.

Am Markt verfügbare Gerüstbeläge weisen nach einer Bauart einen Tragrahmen aus Längs- und Querprofilen auf, die miteinander verschweißt oder miteinander vernietet sind. Der Tragrahmen besteht zumeist aus Metall und dient der Lagerung und Abstützung einer begehbaren Belagplatte, die beispielsweise aus Holz, Kunststoff oder einem Verbundwerkstoff gefertigt sein kann. Die Belagplatte kann mit dem Tragrahmen verschraubt oder vernietet sein. Derlei Gerüstbeläge werden im Baubereich auch als sogenannte Rahmentafeln oder Kombibeläge bezeichnet. Die Gerüstbeläge sind in der Herstellung kostenintensiv und im Falle einer Beschädigung der Längs- bzw. Querprofile des Tragrahmens nur aufwändig instand zu setzen, zumal hierfür die Belagplatte vom Tragrahmen gelöst und zusätzlich die Niet- oder Schweißverbindungen der Querprofile zerstört werden müssen, um diese zu lösen.

Im Stand der Technik ist anhand der DE 93 05 732 U1 ein Bodenelement für eine Bühnenanlage aufgezeigt, das auf einem Rahmen aus Längs- und Querträgern befestigt wird. Im Detail werden die Querträger an einer offenen Seite von J-Profilen der Längsträger eingehängt und über eine aufgelegte Bodenplatte miteinander gehalten. DE 93 05 732 U1 offenbart einen Gerüstbelag gemäß dem Oberbegriff des Anspruchs 1.

Es ist deshalb die Aufgabe der Erfindung, einen langlebigen Gerüstbelag anzugeben, der ein für Bauzwecke ausreichend großes Lastaufnahmevermögen aufweist und der dabei einfacher und kostengünstiger zu fertigen ist. Darüber hinaus ist es die Aufgabe der Erfindung, ein kostengünstiges Verfahren zur Herstellung eines solchen Gerüstbelags anzugeben.

Der erfindungsgemäße Gerüstbelag weist die in Anspruch 1 angegebenen Merkmale auf. Das erfindungsgemäße Verfahren ist in Anspruch 9 angegeben.

Der erfindungsgemäße Gerüstbelag zeichnet sich dadurch aus, dass das bzw. die Querprofile jeweils in die beiden Längsprofile des Tragrahmens eingehakt und alleinig durch die Trag- bzw. Belagplatte in seiner/ihrer in den Längsprofilen eingehakten, d.h. mit den Längsprofilen verhakten, Position gehalten bzw. gesichert ist/sind. Mit anderen Worten wird ein unbeabsichtigtes Lösen der Hakverbindung zwischen dem bzw. den Querprofilen und den Längsprofilen durch die an den beiden Längsprofilen befestigte Belagplatte verhindert bzw. unterbunden. Der erfindungsgemäße Gerüstbelag kann dadurch insgesamt einfacher und kostengünstiger gefertigt werden. Ein Verschweißen oder Vernieten des Querprofils bzw. der einzelnen Querprofile mit den Längsprofilen erübrigt sich vollständig. Insgesamt weist die Belagplatte dadurch eine Doppelfunktion auf. Zum einen verbindet diese die Längsprofile miteinander und ermöglicht dadurch eine ausreichende Biege- und Torsionssteifigkeit des Gerüstbelags. Zum anderen dient sie als Arretier- oder Sicherungsmittel für das mit den Längsprofilen verhakte Querprofil bzw. die mit den Längsprofilen verhakten Querprofile, so dass das Querprofil bzw. die Querprofile gegenüber einem unbeabsichtigten Diskonnektieren von den Längsprofilen gesichert sind. Erfindungsgemäß weist jedes Querprofil zwei Wandschenkel auf, die über einen Rückenabschnitt miteinander verbunden sind. Das bzw. die Querprofile weisen in diesem Fall somit eine im Wesentlichen U-förmige Querschnittsform auf und ist/sind vorzugsweise zur Belagplatte hin offen ausgeführt. Durch eine solche U-förmige Querschnittsform können die Querprofile bei geringer Masse mit einem ausreichend großen Lastaufnahmevermögen realisiert werden. Die beiden Wandschenkel weisen nach der Erfindung, bevorzugt nach außen, abgewinkelte freie Randabschnitte auf, um einen möglichst großen Anlage- bzw. Stützbereich für die Belagplatte zur Verfügung zu stellen.

Nach der Erfindung ist das Lastaufnahmevermögen sowie die Torsionssteifigkeit des Gerüstträgers dadurch nochmals weiter verbessert , dass jedes Querprofil des Tragrahmens beidenends mit jeweils mehreren Haken versehen sind, die in zu den Haken korrespondierende Ausnehmungen der Längsprofile eingreifen.

Die Ausnehmungen der Längsträger für den bzw. die Haken des jeweiligen Querprofils sind nach der Erfindung vorzugsweise schlitzförmig ausgeführt. Dadurch kann eine Materialschwächung der Längsträger auf ein Minimum reduziert werden. Auch lassen sich Schlitze ohne großen Aufwand, beispielsweise im Wege eines Laserschneidverfahrens oder mittels einer spanenden Bearbeitung, insbesondere durch Sägen, kostengünstig und mit großer Maßhaltigkeit erzeugen.

Der bzw. die Querträger kann/können mit seinem/ihren Haken vorteilhaft jeweils im Gleitspiel-Formschluss in den Ausnehmungen der Längsträger angeordnet sein. Dadurch kann ein unerwünschtes Verziehen des Tragrahmens bei dessen Herstellung und beim Gebrauch des Gerüstbelags vermieden werden.

Die Belagplatte liegt nach der Erfindung vorzugsweise auf einem Profilabsatz der Längsprofile auf. Dadurch können die Längsprofile die Belagplatte im Sinne eines Rahmens im Bereich deren Längskanten seitlich schützend übergreifen. Einer unerwünschten mechanischen Beschädigung der Belagplatte während des Transports oder während des Betriebseinsatzes des Gerüstbelags kann dadurch entgegengewirkt werden.

Die Ausnehmungen bzw. die Schlitze der Längsprofile können sich von dem Profilabsatz der Längsprofile bis in einen (innenseitigen) Seitenwandbereich der Längsprofile hinein erstrecken. Dadurch kann das Querprofil bzw. können die Querprofile vereinfacht, ggf. auch zeitgleich, in beide Längsprofile eingehakt werden. Zugleich kann das bzw. können die Querprofile dadurch mit seiner/ihrer Stütz- bzw. Oberfläche zur Abstützung der Belagplatte zu einer, beispielsweise durch den vorstehend genannten Absatz gebildeten, Auflagefläche der Längsprofile fluchtend ausgerichtet werden. Insgesamt kann dadurch eine plane Anlage und Abstützung der Belagplatte an den Längs- sowie auch an dem Querprofil bzw. den Querprofilen erreicht werden.

Nach der Erfindung liegt die Belagplatte auf dem Querprofil bzw. den Querprofilen des Tragrahmens auf. Dadurch kann die Belagplatte im Bereich des Querprofils/der Querprofile (spielfrei) abgestützt werden. Die Belagplatte kann dadurch insgesamt dünner, mithin leichter, bzw. aus einem weniger laststabilen und dadurch kostengünstigeren Material, realisiert werden.

Die Belagplatte kann nach der Erfindung, vorzugsweise alleinig, mit den Längsprofilen des Tragrahmens vernietet sein. Derlei Nietverbindungen können kostengünstig realisiert werden und bieten nicht zuletzt aufgrund der kostengünstigen Automatisierbarkeit von Nietverfahren - insbesondere bei einer Massenfertigung der Gerüstbeläge - Vorteile.

Die Längsprofile des Tragrahmens sind nach der Erfindung bevorzugt als Hohlprofile ausgeführt. Dadurch kann ein ausreichendes Lastaufnahmevermögen des Gerüstbelags bei zugleich geringer Masse erreicht werden. Insgesamt ist dies für die Handhabung des Gerüstbelags vorteilhaft.

Anspruch 9 offenbart das erfindungsgemäße Verfahren zum Herstellen eines vorstehend erläuterten Gerüstbelags.

Mit dem erfindungsgemäßen Verfahren kann der Gerüstbelag auf einfache und kostengünstige Weise erzeugt werden. Ein Festschweißen bzw. ein zeitraubendes und kostenintensives Befestigen des bzw. er Querprofile an den Längsträgern unter Einsatz von separaten Befestigungsmitteln, wie etwa Schrauben oder Niete, erübrigt sich. Zu beachten ist dabei, dass sich das erfindungsgemäße Verfahren ohne Weiteres automatisieren lässt, sodass die Gerüstbeläge kostengünstig im Wege der Massenfertigung hergestellt werden können. Das Einhaken der Querprofile in die Längsträger kann dabei zeitgleich erfolgen.

Zusammenfassend betrifft die Erfindung einen Gerüstbelag gemäß Anspruch 1. hinaus betrifft die Erfindung ein kostengünstiges und einfach durchzuführendes Verfahren zum Herstellen eines vorgenannten Gerüstbelags.

Weitere Vorteile der Erfindung ergeben sich aus der Beschreibung und der Zeichnung. Die gezeigte und beschriebene Ausführungsform ist nicht als abschließende Aufzählung zu verstehen, sondern hat vielmehr beispielhaften Charakter für die Schilderung der Erfindung.

In der Zeichnung zeigen:
- Fig. 1: einen Gerüstbelag mit einem Tragrahmen und mit einer begehbaren Belagplatte in einer Ansicht von unten;
- Fig. 2: den Gerüstbelag gemäß Fig. 1 in einer ausschnittsweisen Schnittdarstellung;
- Fig. 3: den Gerüstbelag gemäß Fig. 1 in einer ausschnittsweisen stirnseitigen Ansicht;
- Fig. 4: einen Querträger des Gerüstbelags gemäß Fig. 1 in einer freigestellten perspektivischen Detailansicht;
- Fig. 5: einen Längsträger des Gerüstbelags gemäß Fig. 1 in einer freigestellten perspektivischen Detailansicht; und
- Fig. 6: ein Blockschaltbild mit einzelnen Verfahrensschritten eines Verfahrens zur Herstellung des in Fig. 1 gezeigten Gerüstbelags.

**Fig. 1** zeigt einen Gerüstbelag **10** für ein Bau- oder Arbeitsgerüst (nicht gezeigt) in einer schematisierten Unteransicht. Der Gerüstbelag 10 weist eine begehbare Belagplatte **12** auf, die sich entlang der Längsachse **14** des Gerüstbelags 10 erstreckt. Die Belagplatte 12 besteht bevorzugt aus Holz oder einem Holzwerkstoff, kann aber auch aus Kunststoff, einem Verbundwerkstoff oder aus Metall bestehen. Der Gerüstbelag weist einen Tragrahmen auf, der insgesamt mit **16** bezeichnet ist. Der Tragrahmen 16 dient der Abstützung und Aussteifung der Belagplatte 12 sowie der lösbaren Befestigung des Gerüstbelags 10 an anderen Gerüstteilen des Bau- bzw. Arbeitsgerüsts. Der Tragrahmen 16 weist zwei Längsträger bzw. Längsprofile **18** und einen oder mehrere Querträger bzw. Querprofile **20** auf. Die Längsprofile 18 können an ihren freien Endabschnitten **22** jeweils Verbindungsmittel **24** aufweisen, mittels derer der Gerüstbelag 10 in an sich bekannter Weise an vertikal verlaufend angeordneten Gerüststielen bzw. an horizontal verlaufend angeordneten Gerüstriegeln (jeweils nicht gezeigt) befestigbar, beispielsweise einhakbar, ist. Die Längsprofile 18 sind über die Querprofile 20 jeweils miteinander verbunden. Bei dem gezeigten Ausführungsbeispiel weist der Tragrahmen 16 rein beispielhaft vier Querprofile 20 auf. Es versteht sich jedoch, dass der Tragrahmen 16 auch weniger als vier, beispielsweise 2 oder drei, oder auch mehr als vier Querprofile 20 aufweisen kann. Es versteht sich, dass der Gerüstbelag 10 beidenends stirnseitig jeweils mit einem in Fig. 1 mit gestreichelter Linie dargestellten Profilbeschlag **25,** bevorzugt aus Metall, versehen sein kann. Der Profilbeschlag 25 kann dabei beidenends an den Längsprofilen 18 befestigt sein und die Verbindungsmittel 24 aufweisen bzw. tragen. Durch einen solchen Profilbeschlag 25 kann bedarfsweise ein stirnseitiger Kantenschutz für die Belagplatte 12 erreicht werden.

In **Fig. 2** ist der Gerüstbelag 10 in einer geschnittenen Detailansicht und in **Fig. 3** in einer ausschnittsweisen stirnseitigen Ansicht gezeigt. Die Längsprofile 18 sind jeweils als Hohlprofile ausgeführt und bestehen bevorzugt aus Metall, beispielsweise Aluminium. Die Längsprofile 18 können dabei insbesondere als sogenannte Extrusionsprofile ausgeführt sein. Die Längsprofile 18 weisen jeweils eine Oberseite **26,** eine Unterseite **28,** eine Außenseite **30** und eine Innenseite **32** auf. Die Oberseite 26 der Längsprofile 18 ist gestuft ausgeführt. Dadurch weisen die Längsprofile 18 jeweils einen Absatz **34** auf. Der Absatz 34 bildet einen Auflagebereich **36** für die Belagplatte 12. Die Belagplatte 12 liegt an dem Auflagebereich 36 unmittelbar an. Die Belagplatte 12 ist hier alleinig an den Längsprofilen 18 befestigt und über mehrere Niete **38** (Fig. 3) mit den Längsprofilen (alleinig) vernietet. Die Niete 38 eines Längsprofils 18 sind in axialer Richtung voneinander beabstandet angeordnet. Dadurch ist die Belagplatte 12 an den Längsprofilen 18 des Tragrahmens 16 dauerhaft lagefixiert gehalten. Der Auflagebereich 36 kann mehrere stegartige Erhebungen bzw. Riffel **39** aufweisen, dies jeweils axial verlaufend angeordnet sind. Die Riffel sind zueinander seitlich versetzt angeordnet und dienen einer rutsch- und wackelfesten Auflage der Belagplatte 12 am Längsprofil 18 und krallen sich dazu vorzugsweise in das Material der Belagplatte 12 ein.

Die Querprofile 20 weisen jeweils beidenends mehrere Haken **40** auf, über die die Querprofile 20 mit den beiden Längsprofilen 18 verhakt sind.

Die Haken 40 sind in der in **Fig. 4** gezeigten freigestellten Detailansicht eines einzelnen Querprofils 20 des Tragrahmens 16 (Fig. 1) gut zu erkennen. Die Haken 40 sind am Querprofil 20 angeformt und vorzugsweise baugleich ausgeführt. Dadurch, dass die Haken 40 - bezogen auf die Längsachse 14 des Gerüstbelags 10 (Fig. 1) - in axialer Richtung mit einem Abstand **A** voneinander beabstandet am jeweiligen Querprofil 20 angeordnet sind, kann eine besonders laststabile und verwindungssteife Verbindung zwischen den Querprofilen 20 und den Längsträgern 18 erreicht werden. Die Querprofile 20 weisen jeweils eine U-förmige Querschnittsform auf. Zwei zueinander parallel oder im Wesentlichen parallel verlaufend angeordnete Wandschenkel **42** sind über einen Verbindungs- oder Rückenabschnitt **44** der Querprofile 20 miteinander verbunden. Zu beachten ist, dass die beiden Wandschenkel 42 nach außen abgewinkelte bzw. gebogene freie Randabschnitte **46** aufweisen können. Die Belagplatte (Fign. 1 bis 3) des Gerüstbelags 10 kann dadurch zusätzlich an der der Belagplatte 12 zuweisenden Stütz- bzw. Oberfläche **48** der Randabschnitte 46 der Querprofile 20 großflächig abgestützt werden. Die Oberflächen 48 der Wandschenkel 42 der Querprofile 20 fluchten jeweils mit dem Auflagebereich 36 der Längsprofile 18 (Fig. 3) in einer zur Längsachse 14 des Gerüstbelags 10 (Fig. 1) orthogonal verlaufenden Richtung.

Zwischen dem Haken 40 und dem jeweilig zugeordneten Wandschenkel 42 ist eine Nut **50** mit einer Breite **B** ausgebildet.

In **Fig. 5** ist eines der Längsprofile 18 des Tragrahmens 16 des Gerüstbelags 10 gemäß Fig. 1 in einem freigestellten perspektivischen Detailausschnitt gezeigt. Das Längsprofil 18 weist mehrere schlitzförmige Ausnehmungen **52** auf, um so einen Eingriff der Haken 40 der Querprofile 20 zu ermöglichen. Die Ausnehmungen 52 sind am jeweiligen Längsprofil 18 paarweise gruppiert angeordnet und weisen einen zum Abstand A der Haken 40 (Fig. 4) entsprechenden Abstand A auf. Die Ausnehmungen 52 durchgreifen dabei jeweils die Wandung **54** der Längsprofile 18. Die Ausnehmungen 52 erstrecken sich hier jeweils vom oberseitigen Auflagebereich 36 der Längsprofile 18 quer zur Längsachse 14 in die Innenseite 32 des Längsprofils 18 hinein. Dadurch können die Querprofile 20 bei der Montage des Gerüstbelags 10 (Fig. 1) vereinfacht mit den Haken 40 in die Ausnehmungen mit den Längsprofilen 18 eingehakt werden. Die Wandung 54 der Längsprofile 18 greift dabei jeweils in eine der in Fig. 4 gezeigten Nuten 50 des jeweiligen Querprofile 20 ein. Die Breite B der Nut ist dabei vorzugsweise auf die Materialstärke (in der Zeichnung nicht bezeichnet) der Wandung 54 abgestimmt, um in axialer Richtung bezogen auf die Längsachse 14 (Fig. 1) eine spielarme bzw. formschlüssige Halterung der Querprofile 20 an den beiden Längsprofilen 18 zu ermöglichen. Die Ausnehmungen 52 können im Wege eines Laserschneidverfahrens oder auch rein spanend, etwa durch Sägen, erzeugt sein.

Die Querprofile 20 des Tragrahmens sind gegenüber einem Diskonnektieren von den Längsträgern 18 alleinig durch die mit den Längsträgern 18 unmittelbar festgenietete Belagplatte 12 gesichert. Dadurch erübrigt sich ein zeit- und kostenintensives Vernieten oder Verschweißen jedes einzelnen Querprofils 20 mit den Längsprofilen 18.

Im Falle einer Beschädigung eines oder mehrerer Querprofile 20 bzw. Längsprofile 18 des Tragrahmens 16 (Fig. 1) müssen somit nur die Nietverbindungen zwischen der Belagplatte und den Längsträgern (zerstörend) gelöst und die Belagplatte 12 vom Tragrahmen 16 abgehoben werden, um die betroffenen Profile des Tragrahmens 16 austauschen zu können. Der in der vorstehend beschriebenen Weise aufgebaute Gerüstbelag 10 ist dadurch besonders einfach und kostengünstig herzustellen und zu reparieren.

Nachfolgend wird das erfindungsgemäße Verfahren zur Herstellung des vorstehend erläuterten Gerüstbelags 10 unter zusätzlicher Bezugnahme auf **Fig. 6** erläutert.

In einem ersten Schritt **102** werden die Längs- und Querprofile 18, 20 (Fig. 1) sowie die Belagplatte 12 bereitgestellt. In Schritt **104** werden die Querprofile 20 in die Längsprofile 18 unter Bildung des Tragrahmens 16 (Fig. 1) eingehakt. In Schritt **106** wird die Belagplatte 12 auf die Längsprofile 18 des Tragrahmens 16 aufgelegt und in Schritt **108** die Querprofile in ihrer in die Längsprofile eingehakten Position gesichert, indem die Belagplatte an den Längsprofilen 18 befestigt, insbesondere mit diesen vernietet, wird.

## Patentansprüche

1. Gerüstbelag (10) für ein Gerüst, insbesondere Baugerüst, mit einem Tragrahmen (16) aufweisend zwei Längsprofile (18) und ein oder mehrere Querprofile (20), über das/die die Längsprofile (18) miteinander verbunden sind, und mit einer Belagplatte (12), die an den Längsprofilen (18) befestigt ist, wobei jedes Querprofil (20) in die beiden Längsprofile (18) eingehakt und alleinig durch die Belagplatte (12) in seiner in die Längsprofile (18) eingehakten Position gehalten ist, wobei jedes Querprofil (20) jeweils zwei Wandschenkel (42) aufweist, die über einen Rückenabschnitt (44) miteinander verbunden sind und wobei die beiden Wandschenkel (42) abgewinkelte freie Randabschnitte (46) aufweisen, an denen die Belagplatte (12) anliegt, **dadurch gekennzeichnet,**
**dass** die zwei Längsprofile (18) als Hohlprofile ausgeführt sind, und
**dass** jedes Querprofil (20) beidenends mit jeweils mehreren Haken (40) versehen ist, die in dazu korrespondierende Ausnehmungen (52) der Längsprofile (18) eingreifen.

2. Gerüstbelag nach Anspruch 1, **dadurch gekennzeichnet, dass** die Ausnehmungen (52) der Längsprofile (18) schlitzförmig ausgeführt sind.

3. Gerüstbelag nach Anspruch 2, **dadurch gekennzeichnet, dass** die Ausnehmungen (52) zumindest abschnittsweise in einem Auflagebereich (36) der Längsprofile (18) für die Belagplatte (12) angeordnet sind.

4. Gerüstbelag nach Anspruch 3, **dadurch gekennzeichnet, dass** der Auflagebereich (36) durch einen Absatz (34) des jeweiligen Längsprofils (18) gebildet ist.

5. Gerüstbelag nach Anspruch 3 oder 4, **dadurch gekennzeichnet, dass** sich die Ausnehmungen (52) jeweils in eine innenseitige Wandung (54) des jeweiligen Längsprofils (18) hineinerstrecken.

6. Gerüstbelag nach einem der vorhergehenden Ansprüche, **dadurch gekennzeichnet, dass** die Belagplatte (12) an dem oder an den Querprofilen (20) des Tragrahmens (16), vorzugsweise unmittelbar, anliegt.

7. Gerüstbelag nach einem der vorhergehenden Ansprüche, **dadurch gekennzeichnet, dass** die Belagplatte (12), vorzugsweise alleinig, mit den Längsprofilen (18) des Tragrahmens (16) vernietet ist.

8. Gerüstbelag nach einem der vorhergehenden Ansprüche, **dadurch gekennzeichnet, dass** die Längsprofile (18) jeweils als Hohlprofile ausgeführt sind.

9. Verfahren (100) zum Herstellen eines Gerüstbelags (10) nach einem der vorhergehenden Ansprüche, umfassend die folgenden Schritte:
- Bereitstellen (102) der als Hohlprofile ausgeführten Längsprofile (18) und des oder der Querprofile (20) sowie der Belagplatte (12);
- Einhaken (104) eines jeden Querprofils (20) in die Längsprofile (18) unter Bildung des Tragrahmens (16);
- Auflegen (106) der Belagplatte (12) auf die Längsprofile (18) des Tragrahmens (16);
- Sichern (108) des Querprofils/der Querprofile in seiner/ihrer in die Längsprofile (18) eingehakten Position (20), indem die Belagplatte (12) an den Längsprofilen (18) des Tragrahmens (16) befestigt, insbesondere festgenietet wird.

## Claims

1. Scaffold board (10) for a scaffold, in particular a construction scaffold, comprising a support frame (16) having two longitudinal profiles (18) and one or more transverse profiles (20) via which the longitudinal profiles (18) are interconnected, and comprising a cover plate (12), which is fixed on the longitudinal profiles (18), each transverse profile (20) being hooked into the two longitudinal profiles (18) and being held, solely by the cover plate (12), in the position thereof hooked into the longitudinal profiles (18), each transverse profile (20) having two wall limbs (42) which are interconnected via a back portion (44), and the two wall limbs (42) having elbowed free edge portions (46) against which the cover plate (12) is positioned, **characterised in that** the two longitudinal profiles (18) are formed as hollow profiles and **in that** each transverse profile (20) is provided, at each of the two ends, with a plurality of hooks (40) which engage in corresponding recesses (52) in the longitudinal profile (18).

2. Scaffold board according to claim 1, **characterised in that** the recesses (52) in the longitudinal profiles (18) are formed slot-shaped.

3. Scaffold board according to claim 2, **characterised in that** the recesses (52) are arranged at least in portions in a support region (36) of the longitudinal profiles (18) for the cover plate (12).

4. Scaffold board according to claim 3, **characterised in that** the support region (36) is formed by a shoulder (34) of the associated longitudinal profile (18).

5. Scaffold board according to either claim 3 or claim 4, **characterised in that** the recesses (52) each extend into an inner-face wall (54) of the associated longitudinal profile (18).

6. Scaffold board according to any of the preceding claims, **characterised in that** the cover plate (12) is positioned, preferably directly, against the transverse profile(s) (20) of the support frame (16).

7. Scaffold board according to any of the preceding claims, **characterised in that** the cover plate (12) is riveted, preferably solely, to the longitudinal profiles (18) of the support frame (16).

8. Scaffold board according to any of the preceding claims, **characterised in that** the longitudinal profiles (18) are each configured as a hollow profile.

9. Method (100) for producing a scaffold board (10) according to any of the preceding claims, comprising the following steps:
providing (102) the longitudinal profiles (18) configured as hollow profiles and the transverse profile(s) (20) and the cover plate (12);
hooking (104) each transverse profile (20) into the longitudinal profiles (18) to form the support frame (16);
positioning (106) the cover plate (12) on the longitudinal profiles (18) of the support frame (16);
securing the transverse profile(s) in the position (20) thereof hooked into the longitudinal profiles (18), in that the cover plate (12) is fixed, in particular riveted in place, on the longitudinal profiles (18) of the support frame (16).

## Revendications

1. Planche d'échafaudage (10) pour un échafaudage, en particulier échafaudage de chantier, comportant un cadre de support (16) présentant deux profils longitudinaux (18) et un ou plusieurs profils transversaux (20), par le biais duquel ou desquels les profils longitudinaux (18) sont reliés l'un à l'autre, et comportant une plaque de revêtement (12), laquelle est fixée aux profils longitudinaux (18), dans laquelle chaque profil transversal (20) est accroché dans les deux profils longitudinaux (18) et est maintenu dans sa position accrochée dans les profils longitudinaux (18) uniquement par le biais de la plaque de revêtement (12), dans laquelle chaque profil transversal (20) présente respectivement deux montants muraux (42), lesquels sont reliés l'un à l'autre par le biais d'une section dorsale (44) et dans laquelle les deux montants muraux (42) présentent des sections de bord (46) rabattues libres, sur lesquelles s'appuie la plaque de revêtement (12),
**caractérisée en ce que** les deux profils longitudinaux (18) sont réalisés comme profils creux, et **en ce que** chaque profil transversal (20) est pourvu de plusieurs crochets (40) respectivement à chaque extrémité, lesquels s'engagent dans des évidements correspondants (52) des profils longitudinaux (18).

2. Planche d'échafaudage selon la revendication 1, **caractérisée en ce que** les évidements (52) des profils longitudinaux (18) sont réalisés en forme de fente.

3. Planche d'échafaudage selon la revendication 2, **caractérisée en ce que** les évidements (52) sont disposés au moins par section dans une zone d'appui (36) des profils longitudinaux (18) pour la plaque de revêtement (12).

4. Planche d'échafaudage selon la revendication 3, **caractérisée en ce que** la zone d'appui (36) est formée par un épaulement (34) du profil longitudinal respectif (18).

5. Planche d'échafaudage selon la revendication 3 ou 4, **caractérisée en ce que** les évidements (52) s'étendent respectivement dans une paroi (54) côté intérieur du profil longitudinal (18) respectif.

6. Planche d'échafaudage selon l'une des revendications précédentes, **caractérisée en ce que** la plaque de revêtement (12) s'appuie sur le ou les profils transversaux (20) du cadre de support (16), de préférence directement.

7. Planche d'échafaudage selon l'une des revendications précédentes, **caractérisée en ce que** la plaque de revêtement (12) est rivetée, de préférence uniquement, aux profils longitudinaux (18) du cadre de support (16).

8. Planche d'échafaudage selon l'une des revendications précédentes, **caractérisée en ce que** les profils longitudinaux (18) sont réalisés respectivement comme profils creux.

9. Procédé (100) de fabrication d'une planche d'échafaudage (10) selon l'une des revendications précédentes, comprenant les étapes suivantes :
préparation (102) des profils longitudinaux (18) réalisés comme profils creux et du ou des profils transversaux (20) ainsi que de la plaque de revêtement (12) ;
accrochage (104) de chaque profil transversal (20) dans les profils longitudinaux (18) afin de former le cadre de support (16) ;
pose (106) de la plaque de revêtement (12) sur les profils longitudinaux (18) du cadre de support (16) ;
sécurisation (108) du profil transversal/des profils transversaux dans sa/leur position (20) accrochée dans les profils longitudinaux (18), la plaque de revêtement (12) étant fixée aux profils longitudinaux (18) du cadre de support (16), en particulier rivetée.
